# EUROPÄISCHE PATENTANMELDUNG

(11) **EP 1 359 381 A2**
(43) Veröffentlichungstag der Anmeldung: **05.11.2003**
(21) Anmeldenummer: 03007552.7
(22) Anmeldetag: 01.04.2003
(51) Int. Cl.: F25D 23/06

(54) **Modulare Kühlmöbel-Anordnung**

(30) Priorität: 29.04.2002 DE 10219101
(71) Anmelder: Linde Aktiengesellschaft, 65189 Wiesbaden (DE)
(72) Erfinder: Finkenauer, Harry, 55246 Mainz-Kostheim (DE)
(74) Vertreter: Zahn, Christoph

(57) **Zusammenfassung**

Es wird Anordnung von zwei oder mehr Kühlmöbeln gleichen Typs beschrieben.

Erfindungsgemäß ist die Kühlmöbel-Anordnung aus Kühlmöbelmodulen, die identische Baulängen aufweisen, aufgebaut.

Hierbei betragen die Baulängen der Kühlmöbelmodule 1000 bis 2000 mm, vorzugsweise 1250 mm. Des Weiteren können die Kühlmöbelmodule Mittel zur Aufnahme unterschiedlichster Anbauteile, wie Kopf- und Sockelblenden, Verkleidungen, etc. aufweisen.

## Beschreibung

Die Erfindung betrifft eine Anordnung von zwei oder mehr Kühlmöbeln gleichen Typs.

Unter dem Begriff "Kühlmöbel gleichen Typs" seien im Folgenden beispielsweise Anordnungen von Kühlregalen oder Kühltruhen zu verstehen. Der Begriff "Anordnung von zwei oder mehr Kühlmöbeln" umfasse sowohl Anordnungen, bei denen die Kühlmöbel aneinander gereiht werden, als auch Anordnungen, bei denen die Kühlmöbel mit ihren Rückseiten zueinander angeordnet werden; auch seien Kombinationen der vorbeschriebenen Anordnungsmöglichkeiten umfasst.

Bisher wird jedes Kühlmöbel für sich produziert, wobei in der Serienproduktion von Kühlmöbeln üblicherweise bestimmte Längen, wie beispielsweise 1250 mm, 1875 mm, 2500 mm und 3750 mm, angeboten werden. Einzelne Kühlmöbel werden darüber hinaus in Sonderlängen angeboten und gefertigt.

Von Nachteil hierbei ist, dass eine Vielzahl unterschiedlichster Einzelteile benötigt werden bzw. vorrätig gehalten werden müssen. Auch sind unterschiedliche Produktionswerkzeuge sowie -maschinen erforderlich.

Aufgabe der vorliegenden Erfindung ist es, die Herstell- sowie die Transportkosten von Kühlmöbeln zu reduzieren.

Zur Lösung dieser Aufgabe wird eine gattungsgemäße Anordnung von zwei oder mehr Kühlmöbeln gleichen Typs vorgeschlagen, die dadurch gekennzeichnet ist, dass die Kühlmöbel-Anordnung aus Kühlmöbelmodulen, die identische Baulängen aufweisen, aufgebaut ist.

Hierbei betragen die Baulängen der Kühlmöbelmodule zwischen 1000 und 2000 mm, vorzugsweise 1250 mm.

Vorzugsweise weisen die Kühlmöbelmodule Mittel zur Aufnahme unterschiedlichster Anbauteile, wie Kopf- und Sockelblenden, Verkleidungen, etc. auf.

Ist nunmehr beabsichtigt, eine Anordnung von mehreren Kühlregalen über eine Länge von einigen Metern vorzusehen, so wird diese Anordnung von Kühlregalen aus mehreren Kühlregalmodulen, die alle die gleiche Baulänge aufweisen, zusammengesetzt. Gleiches gilt selbstverständlich auch für alle anderen Kühlmöbeltypen, wie beispielsweise Kühltruhen, Kühltheken, etc.

Die Produktion derartiger Kühlmöbelmodule ist weitaus weniger aufwendig, da weder unterschiedliche Produktionswerkzeuge noch -maschinen benötigt werden. Auch kann die Menge der benötigten Einzelteile deutlich reduziert werden.

Die bisher bereits verwendeten Anbauteile, wie Kopf- und Sockelblenden, Verkleidungen etc. können weiterhin verwendet werden; erforderlich ist lediglich, dass die Kühlmöbelmodule entsprechend Mittel zur Aufnahme dieser Anbauteile aufweisen. Hierbei dürfte es am zweckmäßigsten sein, wenn die einzelnen Kühlmöbelmodule alle für die Aufnahme unterschiedlichster Anbauteile erforderlichen Befestigungsmittel aufweisen, da dadurch eine größtmögliche Variabilität der Kühlmöbelmodule gegeben ist.

Neben den bisher bereits verwendeten Anbauteile, wie Kopf- und Sockelblenden, können nunmehr auch Anbauteile, insbesondere Kopf- und Sockelblenden, zur Anwendung kommen, die speziell für die erfindungsgemäße Kühlmöbel-Anordnung ausgelegt sind. Werden bspw. mehrere Kühlmöbelregalmodule nebeneinander angeordnet, so können diese mit einer Kopf- und einer Sockelblende, die über die gesamte Länge dieser Kühlmöbel-Anordnung reichen und deren Länge ein ganzzahliges Vielfaches der gewählten Kühlmöbelmodul-Baulänge entspricht, versehen werden. Dadurch entfallen die bisher sichtbaren Spalten zwischen den einzelnen Möbeln, wodurch der ästhetische Gesamteindruck der Kühlmöbel-Anordnung verbessert wird.

Die erfindungsgemäße Kühlmöbel-Anordnung ermöglicht eine Reduzierung der Herstell-, der Lager sowie der Transportkosten. Femer können kundenspezifische, durchgehende Anbauteile, insbesondere Kopf- und Sockelblenden, verwendet werden.

## Patentansprüche

1. Anordnung von zwei oder mehr Kühlmöbeln gleichen Typs, **dadurch gekennzeichnet, dass** die Kühlmöbel-Anordnung aus Kühlmöbelmodulen, die identische Baulängen aufweisen, aufgebaut ist.

2. Anordnung nach Anspruch 1, **dadurch gekennzeichnet, dass** die Baulängen der Kühlmöbelmodule 1000 bis 2000 mm, vorzugsweise 1250 mm betragen.

3. Anordnung nach Anspruch 1 oder 2, **dadurch gekennzeichnet, dass** die Kühlmöbelmodule Mittel zur Aufnahme unterschiedlichster Anbauteile, wie Kopfund Sockelblenden, Verkleidungen, etc. aufweisen.
